# EUROPÄISCHE PATENTSCHRIFT

(11) **EP 2 623 689 B1**
(45) Veröffentlichungstag und Bekanntmachung des Hinweises auf die Patenterteilung: **15.03.2017**
(21) Anmeldenummer: 12153317.8
(22) Anmeldetag: 31.01.2012
(51) Int. Cl.: E04G 23/02, E04B 5/12, E04B 1/16, E04C 3/29

(54) **Holz/Beton-Verbundtragwerk mit Höhenausgleichszwischenschicht**
Wood-concrete composite structure with height compensation intermediate layer
Structure porteuse composite en bois et béton dotée d'une couche intermédiaire à équilibrage des hauteurs

(43) Veröffentlichungstag der Anmeldung: 07.08.2013
(73) Patentinhaber: Rupprecht, Holger, 79183 Waldkirch (DE)
(72) Erfinder: Rupprecht, Holger, 79183 Waldkirch (DE)
(74) Vertreter: Fischer, Michael

(56) Entgegenhaltungen:
- EP-A2- 0 432 484
- FR-A1- 2 510 163
- GB-A- 304 327

## Beschreibung

Die vorliegende Erfindung bezieht sich auf ein Holz/Beton-Verbundtragwerk mit Höhenausgleichszwischenschicht.

In der Konstruktion von neuen Häusern, Werkhallen und in der Altbausanierung besteht ein hoher Bedarf an statisch einwandfreien Verbindungen von Holzbalken/Holzrahmen mit Betonelementen. Derartige Betonelemente werden mit den Holzbalken/Holzrahmen zu sogenannten Holz/Beton-Verbundtragwerken zusammengefügt und werden beispielsweise als Wände, Tragdecken oder (Fertig-)Dachelemente eingesetzt. Diese Holz/Beton-Verbundtragwerke haben gegenüber dem reinen Holzbau den Vorteil, dass sie trotz des Betonanteils dennoch vergleichsweise leicht sind und trotz des Holzanteils dennoch noch eine genügend hohe Wärmespeichermasse aufweisen. Weiter verbessern derartige Tragwerke die akustischen Eigenschaften eines Gebäudes entscheidend und haben ebenfalls eine gute Feuerwiderstandsdauer. Mit dem verbesserten Schallschutzverhalten verringern sie zudem spürbare Schwingungen von Böden und steifen somit das Gebäude statisch hervorragend aus. Abgesehen von diesen technischen Vorteilen befriedigen die sichtbaren Holzbalken auch die ästhetischen Wünsche der Bauherrschaft.

Zur Verbindung von einzelnen Holz/Beton-Verbundelementen zu diesen Holz/Beton-Verbundtragwerken sind verschiedene mehr oder weniger aufwendige Lösungen bekannt. Eine Lösung sieht beispielsweise die Ausbildung von Ortbeton-Taschen vor, die allerdings auf einer ansonsten im Holzbau eher betonfreien Trockenbaustelle vor Ort ausbetoniert werden müssen. Die Verwendung von Beton ist auf einer derartigen Trockenbaustelle in der Regel allerdings unerwünscht und immer mit einem vergleichsweise hohen Aufwand verbunden. Zusätzlich werden hier gekreuzt angeordnete Doppelgewindeschrauben verwendet. Diese von unten angesetzten Schrauben sind jedoch sichtbar, was den ästhetischen Eindruck dieser Verbundtragwerke schmälern kann. Grundsätzlich ist es auch möglich, Stahlteile in die Betonplatten einzulegen, welche nach der Montage der Verbundelemente verschweisst werden müssen. Allerdings ist im Holzbau die Brandgefahr beim Schweissen relativ hoch.

Weiter ist es bekannt, Betonschichten auf eine balkenartige Holztragstruktur aufzugiessen. Für die Verbindung der Holzbalken mit der Betonschicht werden Verschraubungen aller Art sowie Betonstopfen verwendet, die in in die Tragbalken gebohrte Löcher eingesetzt werden. Aufgrund der statisch nicht ausschaltbaren Relativbewegung von Betonschicht zu den Holzbalken werden diese Verschraubungen und Betonstopfen jedoch hohen Scherkräften ausgesetzt, die dazu führen können, dass die Verschraubung reisst und die Betonstopfen brechen.

Oft müssen jedoch bei der Erstellung neuer Decken und Böden Höhenausgleichsschichten eingebracht werden, weil beispielsweise die Holzbalken gerade in alten Gebäuden über ihre Länge durchaus bis zu einigen Zentimetern durchhängen können. Da für die Verbindung der eigentlich tragenden Betonstrukturen mit den Holzbalken ein freier Zugang zu den Holzbalken gegeben sein, werden häufig seitlich auf die Holzbalken Schalbretter aufgeschraubt, die den Raum oberhalb der Holzbalken beim Eingiessen der Höhenausgleichsschicht in die Zwischenräume zwischen den Holzbalken davor schützen mit dem Fliessmaterial gefüllt zu werden, zumindest beispielsweise in den durchhängenden Bereichen der Holzbalken. Damit anschliessend die tragende Betonschicht aufgebracht werden kann, müssen die Überstände der Schalbretter in der Regel mühsam abgesägt werden.

Derartige Holz/Beton-Verbundtragwerke beschreibt die FR 2 510 163 A1 oder die EP 0 432 484 A2. Der vorliegenden Erfindung liegt daher die Aufgabe zugrunde, ein Holz/Beton-Tragwerk anzugeben, das frei von derartigen abgeschnittenen Metallplatten und daher einfacher zu erstellen ist.

Diese Aufgabe wird erfindungsgemäss durch ein Holz/Beton-Verbundtragwerk, wie z.B. einer Decke oder einen Boden, gelöst, umfassend:
a) eine Anzahl von tragenden Holzbalken;
b) eine erste an der Anzahl von Holzbalken befestigte Tragschicht;
c) auf den Holzbalken angebrachte L-förmige oder L-förmige und blockartige Sperrelemente, die den Raum oberhalb der Holzbalken von seitlich der Holzbalken liegenden Zwischenräumen separieren, wobei das L-förmige Sperrelement ein Kartonage-Winkel ist;
d) eine zweite Höhenausgleichsschicht, welche oberhalb der ersten Tragschicht in Form einer Fliessschicht in die durch die Sperrelemente separierten Zwischenräume eingebracht wurde, wobei die über die Holzbalken überstehenden Bereiche der Sperrelemente auf dem Niveau der zweiten Höhenausgleichsschicht abgeschnitten sind; und
e) einer auf der zweiten Höhenausgleichsschicht aufgebrachten und mit den Holzbalken verbundenen dritten Betonschicht.

Auf diese Weise wird ein einfaches System geschaffen, das besonders bei der Einbringen der Höhenausgleichsschicht und der anschliessenden Abrasion von Überständen über die Höhenausgleichsschicht erheblich einfacher zu handhaben ist als bisher im Stand der Technik bekannte Systeme.

In einer bevorzugten Ausführungsform der vorliegenden Erfindung kann blockartige Sperrelement ein aus Kunststoff bestehender Block sein, vorzugsweise ein Styropor-Block. Beide Arten von Sperrelementen sind leicht zu handhaben, einfach auf den Holzbalken befestigbar und auch leicht schneidbar resp. im Fall der blockartigen Sperrelemente auch wieder ganz entfernbar.

Um den Raum über den Holzbalken gegen den Flüssigkeitsdruck der Höhenausgleichsschicht besser sichern zu können, kann es in einer weiteren vorteilhaften Ausgestaltung der Erfindung vorgesehen sein, dass die auf einem Holzbalken aufgebrachten L-förmigen Sperrelemente durch Stützelemente in ihrer Sperrwirkung verstärkt sind, wobei vorzugsweise die blockartigen Sperrelemente oder flügelartige am Kartonage-Winkel angebrauchte Elemente als Stützelemente vorgesehen sind.

Weiter vorteilhafte Ausgestaltungen der Erfindung sind den übrigen Unteransprüchen zu entnehmen.

Bevorzugte Ausführungsbeispiele der vorliegenden Erfindung werden dabei anhand einer Zeichnung näher erläutert. Dabei zeigen:
- Figur 1: eine schematische Ansicht einer Holz/Beton-Tragstruktur mit überzerrt dargestelltem Durchhängen eines tragenden Holzbalkens;
- Figur 2: in schematischer Darstellung eine Schnittansicht auf die Holz/Betontragstruktur entlang der Linie A-A in Figur 1; und
- Figur 3: in schematischer Darstellung einen Querschnitt durch zwei Kartonage-Winkel mit zusätzlichen Flügelelementen.

Figur 1 zeigt in schematischer Darstellung eine Holz-Betontragstruktur 2. Ursprünglich ruht ein Holzbalken 4 beidseitig auf einem Mauerwerk 6, 8. Der Holzbalken 4 ist in der zeichnerischen Darstellung stark durchhängend dargestellt, um in der gewählten Auflösung der Zeichnung die Funktion einer Höhenausgleichsschicht 10 besser darstellen zu können. Über der Höhenausgleichsschicht 10 befindet sich eine Betonschicht 12, die zusammen mit den Holzbalken 4 die statische Tragfähigkeit der Holz/Beton-Tragstruktur 2 erzielt. Unterhalb des Holzbalkens 4 liegend ist noch eine Decke 14 eingezeichnet, die aber keine besondere statische Festigkeit aufweist.

In der in Figur 2 gezeigten Schnittansicht der Holz/Betontragstruktur 2 ist nun zu erkennen, wie die Höhenausgleichsschicht 10 wirkt. Die Höhenausgleichsschicht 10 schafft eine gleichmässige Auflagefläche für die Betonschicht 12, die nach der Erstellung der Höhenausgleichsschicht 10 auf die bis dahin vorhandene tragende Struktur aufgegossen und mit den Holzbalken 4 verschraubt wird. Zur Aufbringen der Höhenausgleichsschicht 10 werden auf den Holzbalken 4 Kartonage-Winkel 16 aufgesetzt, die einen Raum 18 oberhalb der Holzbalken 4 von seitlich der Holzbalken 4 liegenden Zwischenräumen 20 separieren. Damit kann dann die Höhenausgleichsschicht 10 als Fliessschicht aufgebracht werden, ohne über die Holzbalken 4 in den Raum 18 zu laufen, der der späteren Betonschicht 12 vorbehalten ist. Eventuell über die Höhenausgleichsschicht überstehende Ränder der Kartonage-Winkel 16 können leicht mit einem Messer oder dergleichen abgeschnitten werden. Ergänzend zu dem hier gezeigten Ausführungsbeispiel kann der Raum 18 zur Stützung der Seitenwände der Kartonage-Winkel 16 auch noch durch Styroporblöcke aufgefüllt werden, um ein Einknicken der Seitenwände der Kartonage-Winkel beim Eingiessen der Höhenausgleichsschicht zu vermeiden. Alternativ und wie in Figure 3 gezeigt, können die Kartonage-Winkel 16 auch noch faltbare, verklebbare Flügel 22 aufweisen, die nach dem Aufsetzen der Kartonage-Winkel 16 an den oberen Enden der Kartonage-Winkel 16 nach innen hin ausgeklappt werden und dann verklebt werden, sodass ein zumindest partiell geschlossener Kanal 24 oberhalb des Holzbalkens 4 entsteht. Hierzu kann beispielsweise einer der beiden Flügel 22 mit einem Klebestreifen ausgestattet sein, auf den der jeweils andere Flügel aufgeklebt wird. Eine Verbindung der beiden Flügel könnte aber auch durch Bostitchen oder ähnlich wirkende Elememnte erzielt werden.

## Patentansprüche

1. Holz/Beton-Verbundtragwerk (2) mit Höhenausgleichszwischenschicht, wie z.B. eine Decke oder ein Boden,
umfassend:
a) eine Anzahl von tragenden Holzbalken (4);
b) eine erste an der Anzahl von Holzbalken befestigte Tragschicht (14);
**dadurch gekennzeichnet, dass**
c) auf den Holzbalken (4) L-förmige oder L-förmige und blockartige Sperrelemente (16) angebracht sind die einen Raum (18) oberhalb der Holzbalken (4) von seitlich der Holzbalken (4) liegenden Zwischenräumen (20) separieren, wobei das L-förmige Sperrelement (16) ein Kartonage-Winkel ist;
d) eine zweite Höhenausgleichsschicht (10), welche oberhalb der ersten Tragschicht (14) in Form einer Fliessschicht in die durch die Sperrelemente (16) separierten Zwischenräume (20) eingebracht wurde, wobei die über die Holzbalken (4)
überstehenden Bereiche der Sperrelemente (16) auf dem Niveau der zweiten Höhenausgleichsschicht (10) abgeschnitten sind;
und
e) einer auf der zweiten Höhenausgleichsschicht (10)
aufgebrachten und mit den Holzbalken (4) verbundenen dritten Betonschicht (32).

2. Holz/Verbundtragwerk (2) nach Anspruch 1,
**dadurch gekennzeichnet, dass**
das blockartige Sperrelement ein aus Kunststoff bestehender Block ist, vorzugsweise ein Styropor-Block.

3. Holz/Verbundtragwerk (2) nach Anspruch 1 oder 2,
**dadurch gekennzeichnet, dass**
die auf einem Holzbalken aufgebrachten L-förmigen Sperrelemente durch Stützelemente in ihrer Sperrwirkung verstärkt sind, wobei vorzugsweise die blockartigen Sperrelemente oder flügelartige am Kartonage-Winkel angebrauchte Elemente (22) als Stützelemente vorgesehen sind.

## Claims

1. Wood-concrete composite structure (2) with height compensation intermediate layer, e.g. a ceiling or a floor,
comprising:
a) a number of supporting wooden beams (4);
b) a first base course (14) fixed to the number of wooden beams;
**characterized in that**
c) L-shaped or L-shaped and blocky locking elements (16) are fixed to the wooden beams (4), separating a space (18) above the wooden beams (4) from intermediate spaces (20) being located laterally to the wooden beams (4), with the L-shaped locking element (16) being a cardboard angular;
d) a second height compensation layer (10) being incorporated above the base course in the form of a flow layer into the intermediate spaces (20) being separated by the locking elements (16), whereby the sections of the locking elements (16) overhanging the wooden beams (4) are cut at the level of the second height compensation layer (10),
and
e) a third concrete layer (12), fixed on the second height compensation layer (10) and linked to the wooden beams (4).

2. Wood-concrete composite structure (2) according to claim 1,
**characterized in that**
the blocky locking element is a block consisting of plastics , preferably a Styrofoam-block.

3. Wood-concrete composite structure (2) according to claim 1 or 2,
**characterized in that**
the L-shaped locking elements, fixed on a wooden beam, are strengthened in their barrier effect by supporting elements, whereby preferably the blocky locking elements or wing-like elements (22), fixed to the cardboard angular, are destined as supporting elements.

## Revendications

1. Structure (2) portante composite en bois/béton, comprenant une couche intermédiaire de compensation de hauteur, comme par exemple un plafond ou un plancher, comprenant :
a) un certain nombre de poutres (4) porteuses en bois ;
b) une première couche (14) porteuse fixée au certain nombre de poutres en bois ;
**caractérisée en ce que**
c) sur les poutres (4) en bois sont mis des éléments (16) de blocage en forme de L ou en forme de L et de type en bloc, qui séparent un espace (18) au-dessus des poutres (4) en bois d'espaces (20) intermédiaires disposés latéralement aux poutres (4) en bois, l'élément de blocage en forme de L étant une cornière en cartonnage ;
d) une deuxième couche (10) de compensation de hauteur, qui a été au-dessus de la première couche (14) porteuse introduite sous la forme d'une couche fluidisée dans les espaces (20) intermédiaires séparés par les éléments (16) de blocage, les parties, dépassant des poutres (4) en bois, des éléments (16) de blocage étant coupées au niveau de la deuxième couche de compensation de hauteur et
e) une troisième couche (12) en béton déposée sur la deuxième couche (10) de compensation en hauteur et reliée aux poutres (4) en bois.

2. Structure (2) portante en bois/composite suivant la revendication 1,
**caractérisée en ce que**
l'élément de blocage de type en bloc est un bloc en matière plastique, de préférence un bloc en styropore.

3. Structure (2) portante en bois/composite suivant la revendication 1 ou 2,
**caractérisée en ce que**
les éléments de blocage en forme de L mis sur une poutre en bois sont renforcés dans leur effet de blocage par des éléments d'appui, dans laquelle, de préférence, les éléments de blocage de type en bloc ou les éléments (22) de type en L sur la cornière en cartonnage étant prévus comme éléments d'appui.
